# FASCICULE DE BREVET EUROPEEN

(11) **EP 0 787 258 B1**
(45) Date de publication et mention de la délivrance du brevet: **12.07.2000**
(21) Numéro de dépôt: 95935978.7
(22) Date de dépôt: 18.10.1995
(51) Int. Cl.: F02M 69/08

(54) **DISPOSITIF D'INJECTION D'UN MELANGE GAZ CARBURANT POUR UN MOTEUR A EXPLOSION**
VORRICHTUNG ZUR EINSPRITZUNG EINES BRENNSTOFF-GASGEMISCHES FÜR EINE BRENNKRAFTMASCHINE
DEVICE FOR INJECTING A FUEL GAS MIXTURE INTO A COMBUSTION ENGINE

(30) Priorité: 19.10.1994 FR 9412453
(43) Date de publication de la demande: 06.08.1997
(73) Titulaire: DEJOUX, André, F-75020 Paris (FR)
(72) Inventeur: NAZARE, Edgard, F-75007 Paris (FR)
(86) Numéro de dépôt international: FR9501372
(87) Numéro de publication internationale: WO9612886

(56) Documents cités:
- EP-A- 0 484 681
- FR-A- 899 962
- US-A- 4 434 766
- US-A- 4 982 716

## Description

L'invention concerne un dispositif de transformation des moteurs à combustion interne, utilisant les combustibles liquides, en moteurs à gaz surpressés.

On connaît actuellement seulement deux types de dispositifs d'alimentation en carburant des cylindres moteurs: les carburateurs, en général à flotteur et les injecteurs à projection séquentielle.

L'état de la technique le plus proche est un dispositif d'injection d'un mélange air-carburant pour moteurs à combustion interne selon le document US-A- 4 982 716. Il comporte une micro-chambre de mélange dans laquelle est injecté un carburant par un injecteur et de l'air sous pression.

Les principaux inconvénients résultant de la projection dans les cylindres, de carburant liquide pulvérisé en plus ou moins fines gouttelettes coopérant avec un volume d'air, sont essentiellement une combustion interne incomplète du mélange air/carburant dans les cylindres, ceci entraîne un encrassement des cylindres plus ou moins rapide, un mauvais rendement ainsi qu'une pollution accrue de l'atmosphère par les parties imbrûlées du mélange air-carburant. L'encrassement des cylindres détruit rapidement les caractéristiques de lubrifications de l'huile moteur du fait des particules et suies produites par les imbrûlés. Il s'ensuit une usure prématurée des segments et chemises des moteurs ainsi que des coussinets de vilbrequin et des manetons des pistons dans le cas des moteurs diesel à alimentation à haute presion. L'alimentation à très haute pression nécessite l'utilisation de pompes très précises et très onéreuses ainsi qu'un circuit d'alimentation apte à supporter ces pressions. Le système d'injection est également très précis et onéreux et se dérègle facilement.

Pour pallier ces inconvénients, les motoristes ont cherché des moyens mécaniques, électriques et/ou thermiques coopérant avec, entre autres, une pré-chambre précédant le distributeur collectif classique. Cependant, l'amélioration apportée aux moteurs, plus généralement à essence, ne peuvent concerner les moteurs appelés communément diésel, qui sont pourvus de dispositifs à injection à haute pression à 150 bars. La tendance actuelle vise à rendre cette alimentation encore plus précise de façon à fournir à chaque cylindre exactement la même quantité de carburant. Ceci avec des moyens de contrôle de plus en plus sophistiqués et onéreux qui multiplieront les risques de pannes. Ils ont pour inconvénient de se dérégler fréquemment. D'une façon générale, les dispositifs actuels nécessitent une maintenance suivie, onéreuse, qui est rarement assurée par les utilisateurs, mais par des professionnels outillés en conséquence.

Les problèmes auxquels l'invention se propose de porter remède sont les suivants:
- supprimer la pollution des moteurs à combustion interne, à essence et diésel et plus particulièrement celle engendrée par les moteurs diésel des véhicules dits "poids lourds, mais également les moteurs marins, le moteur des groupes électrogènes etc. en supprimant les imbrûlés;
- réduire la consommation en carburant d'environ 20%;
- améliorer notablement le rendement de ces moteurs;
- accroitre leur longévité;
- réduire les coûts d'exploitation, d'entretien et de réglages.

Le dispositif suivant l'invention atteint ces objectifs en proposant un moyen original et simple de gazéification, au niveau moléculaire, du mélange air/carburant dans une pré-chambre de mélange et dans une chambre de gazéification adaptée à l'admission de chaque cylindre des moteurs à combustion interne.
Il se propose de remplaçer les carburateurs ou les injecteurs des moteurs à essence de tous types et particulièrement de supprimer l'alimentation sous pression des moteurs diesel de puissance qui sont les plus polluants, et parmi ceux-ci, ceux qui équipent les véhicules de la catégorie poids lourds, les engins des travaux publics, les moteurs marins etc. Le moyen de gazéification proposé transforme les moteurs traditionnels à combustion interne à carburant liquide en moteur à gaz.
La pression d'auto-allumage dans les moteurs diesel, d'environ 23 à 24 bars, est réduite de façon à supprimer l'effet d'auto-allumage qui nécessite une alimentation en carburant sous haute pression. L'allumage est obtenu par une centrale d'allumage électronique à haut voltage et le moteur est suppressé au moyen d'un compresseur qui permet de retrouver toute sa puissance en le faisant tourner plus vite quand c'est nécessaire. A faible allure il fonctionne à puissance réduite ce qui diminue encore sa consommation en carburant.

Selon une réalisation préférentielle, le dispositif suivant l'invention comporte:
- une chambre de gazéification par cylindre, située en communication directe avec l'admission de chacune des chambres d'explosion dudit moteur,
- un moyen d'injection de carburant liquide sous pression de 5 à 7 bars;
- un moyen d'injection d'air primaire à une pression de 2 à 4 bars,
- un moyen d'injection d'air secondaire à une pression de quelques centaines de millibars,
- une micro-chambre de diffusion et de constitution d'un prémélange air-carburant;
- un moyen de surpression, de brassage et de fractionnement moléculaire du mélange air/carburant, le transformant en un gaz homogène dans chacune des dites chambres, à une pression de l'ordre de 100 à 400 millibars,
- des moyens de pilotage électronique de manoeuvre synchrone des pointeaux, des admissions d'air et d'optimisation du rapport massique air/carburant, et d'asservissement de la pompe de distribution du carburant liquide sous pression;
- une centrale électronique d'allumage à haut voltage

Lors de la fermeture de la soupape d'admission de chaque cylindre du moteur, la chambre de gazéification est mise en surpression permanente au moyen d'une hélice multipales entraînée en rotation à grande vitesse par la pression de sortie du pré-mélange air-carburant. Au moment de l'ouverture de la soupape d'admission de chaque cylindre, la pression du gaz contenu dans la chambre de gazéification s'effondre en passant dans la chambre d'explosions, se trouvant alors en forte dépression par la descente cyclique du piston-moteur. Cette disposition assure la transformation du pré-mélange air/carburant en un gaz permettant sa combustion totale dans la chambre d'explosion, aucun résidu imbrûlé n'étant détectable sortie des gaz d'échappement. La variation du débit du carburant admis dans la chambre de gazéification est obtenue entre autre par un moyen de variation de vitesse de rotation de la pompe à carburant.

Les avantages présentés par le dispositif de gazéification sous pression selon l'invention sont les suivants:
- fractionnement total au niveau moléculaire, et transformation du mélange air/carburant en gaz homogène dans la chambre de gazéification précédant l'admission dans la chambre d'explosion, ayant pour résultat l'absence totale de gaz imbrûlés à la sortie du tuyau d'échappement des moteurs, donc la réduction très importante de la pollution de l'air par ces gaz, se limitant pratiquement au CO2;
- une très grande simplification de l'alimentation des cylindres des moteurs à combustion interne et une réduction notable du coût de cette fonction;
- la suppression des carburateurs aux inconvénients multiples et la suppression de l'injection directe qui remplace de plus en plus les carburateurs en accroissant la consommation de carburant et le volume de gaz imbrulés;
- l'amélioration significative du rendement et de la durée de vie des moteurs à combustion interne du fait que les gaz sont complètement brulés;
- l'économie de carburant de l'ordre de 20% et l'économie d'huile moteur du fait des vidanges moitié moins fréquentes;
- l'amélioration de la lubrification et une longévité accrue des moteurs avec une maintenance plus économique.
- l'amortissement en un temps très court du surcoût du dispositif en raison de l'économie de carburant, d'huile, d'entretien et de longévité du moteur
- la facilité d'adaptation sur les moteurs à combustion interne existants de tous types et particulièrement pour les moteurs diesel.

L'installation du nouvel équipement de gazéification sur les moteurs diesel nécessite d'enlever le collecteur d'air, d'enlever les injecteurs et le système actuel d'alimentation sous pression (pompe haute pression et partie hydraulique) d'installer une bougie d'allumage à l'emplacement de l'injecteur actuel de chaque cylindre, de mettre en place un joint entretoise pour augmenter le volume des chambres d'explosion, de monter un bloc de gazéification sur une embase d'adaptation par type de moteur, d'installer un compresseur, une centrale électronique d'allumage d'au moins 40.000 volts et une centrale de coordination des paramètres physiques, fluidiques et mécaniques de fonctionnement du moteur avec le nouvel équipement.

Le dispositif selon l'invention est décrit en détail dans le texte qui suit en référence aux dessins annexés donnés à titre d'exemples non limitatifs, dans lesquels sont montrés:
- fig. 1, une coupe en élévation de l'ensemble du dispositif selon l'invention;
- fig.2 et 3, le brise jet placé dans la chambre de pré-mélange;
- fig.4 et 5, une vue de face et une vue en coupe de l'hélice de brassage et de surpression du mélange gazeux;
- fig.6, une vue schématique d'ensemble des blocs de gazéification sur un moteur à quatre cylindres.

Tel qu'il est représenté sur la **fig.1**, le dispositif se présente sous la forme d'un bloc de gazéification 1 comportant une chambre de gazéification 2, fixé directement ou par l'intermédiaire d'une embase d'adaptation, par un ensemble de vis au droit de l'orifice 3 d'admission du gaz dans chaque cylindre moteur avec lequel il est en communication. La chambre 2 est fermée par un corps 3 équipé en son axe central longitudinal XX', d'un dispositif d'injection à pointeau coulissant 4, agissant en robinet à une position d'ouverture et une position de fermeture. Il est commandé par exemple par une bobine électromagnétique 5 attirant son noyau 6 maintenu en position normalement fermée au moyen d'un ressort de compression 7
Le carburant est injecté sous une pression d'environ 5 à 7 bars sur un brise-jet 8 dont la fonction est de réduire la pression dans une micro-chambre 10 de pré-mélange en créant un pré-mélange air- carburant qui est ensuite projeté contre les pales d'une hélice 11 multi-pales, tournant librement dans un palier 12 concentriquement à l'axe XX' du bloc de gazéification. Cette hélice engendre la surpression et l'homogènéisation par brassage, du pré-mélange air-carburant déjà réalisé au niveau du brise-jet 8.
Le palier 12 de l'hélice est par exemple logé dans un porte-palier 13 comportant des bras 14 de fixation moyen de vis sur le corps 1 de la chambre 2. L'hélice 11 tourne librement sur son palier. Son nombre de pales est fonction de la vitesse élevée de rotation à obtenir pour fractionner le mélange gazeux au niveau moléculaire, de 3.000 à 20.000 tours/minute suivant le régime du moteur . Le carburant liquide est amené par une tuyauterie 16 et un raccord 17, vers une chambre annulaire 18 autour du pointeau 4 comportant des rainures de passage du carburant; les parties délimitant ces rainures servant également de guidage dans l'alésage du support de pointeau. L'air comprimé primaire, généré par un compresseur auxilliaire, est amené par une tuyauterie 20 et un raccord 21, vers une chambre annulaire 22 débouchant dans la chambre de pré-mélange 10. Le carburant et l'air pré-mélangé se dirigent, à travers un orifice conique 23, vers les pales de l'hélice 11; simultanément, de l'air secondaire additionnel, provenant d'un orifice latéral 24, se dirige également vers les pales de l'hélice 11. L'optimisation des volumes d'air primaire et d'air secondaire est réglée en fonction du débit du carburant assuré par une pompe à débit asservi coopérant avec une électrovanne à ouverture variable. Le pré-mélange air-carburant en micro-gouttelettes, injecté sur l'hélice 11 est fractionné, en coopération avec la température de la chambre de gazéification 2, à une échelle quasi moléculaire, le transformant en un gaz surpressé avant son passage dans chaque cylindre moteur.

Le cycle complet se déroule selon les phases suivantes:
1) alimentation de carburant liquide sous pression de 5 à 7 bars dans la chambre annulaire 18 du pointeau 4;
2) injection du carburant et d'air primaire, à un débit et à une pression contrôlés, dans la chambre 10 sur le brise-jet 8 pour constituer un pré-mélange air-carburant se présentant déjà en très fines micro-gouttelettes;
3) Aspiration en 3 à la descente du piston créant une dépression dans l'orifice conique 23 d'accès à la chambre de gazéification 2 et projection du pré-mélange en fines micro-gouttelettes sur les pales de l'hélice 11 mise en rotation à grande vitesse alternativement par ladite dépression de la chambre 2 dûe à la descente du piston conjuguée avec la pression d'injection air-carburant;
4) surpression dans la chambre 2 pendant la fermeture de la soupape d'admission et l'introduction du mélange sous pression,
5) dépression dans la chambre 2 à l'ouverture de la soupape pour un nouveau cycle.

La vitesse de rotation de l'hélice 11 est principalement fonction de la dépression, elle se trouve entraînée à une vitesse de rotation de l'ordre de 3.000 à 20.000 tours/minute, vitesse suffisante pour assurer un fractionnement moléculaire du pré-mélange.
Ce résultat est obtenu avec une grande économie de moyens. On a utilisé un pointeau 4 ouvert ou fermé pour régler un débit continu plutôt qu'un débit par impulsions comme c'est le cas dans la plupart des moteurs classiques. C'est la variation de vitesse de la pompe à carburant associée à une électrovanne à ouverture variable qui fournit le débit nécessaire au régime du moteur. Cette variation pourrait être également obtenue par tout autre moyen connu. Au démarrage et au bas régime du moteur, la rotation de l'hélice est assistée par un moteur électrique non représent et aux régimes plus élevés, par de l'air sous pression projeté en 26, tangentiellement sur les pales de l'hélice 11.
Les quantités de carburant, d'air primaire et d'air secondaire sont dosées par une centrale électronique de commande et de coordination des des paramètres physiques, fluidiques et mécaniques, notamment de vitesse de rotation du moteur thermique, de température et de pression. Le rapport massique du mélange air-carburant résulte de ces différents paramètres.

Dans le cas de l'adaptation de l'équipement de gazéification sur des moteurs diesel existants, on retire la pompe haute pression et son équipement hydraulique ainsi que les injecteurs, on introduit un joint entretoise d'épaisseur pour augmenter le volume des chambres d'explosion et réduire le taux de compression en dessous du seuil d'auto-allumage, une bougie est montée à la place de l'injecteur de chaque cylindre et coopère avec une centrale électronique d'allumage à haut voltage, au moins 40.000 volts pour générer l'étincelle d'allumage du mélange gazeux; les blocs de gazéifications sont montés sur une embase adaptée au type du moteur et fixées sur les trous du collecteur d'air également retiré; La pompe d'injection à haute pression est remplacée par une pompe à débit variable à basse pression, d'environ 5 à 7 bars.

Les **fig. 2 et 3**, montrent en élévation et en vue en bout, un exemple de brise-jet 8 placé dans la chambre de pré-mélange 10. Ce brise-jet se présente sous forme d'une pièce en croix filetée et épaulée, vissée en butée concentriquement à l'axe XX' et présentant sa petite face au droit de la sortie de l'injecteur 15.

Les **fig.4 et 5** montrent une vue de face et une vue en coupe en élévation d'un exemple d'hélice 11 de surpression à 6 pales 27 dont le moyeu est solidaire de l'arbre 28 sur lequel il est calé en porte-à-faux, tournant librement dans son palier.

La **fig. 6** montre schématiquement une vue d'ensemble des blocs de gazéification 30, 31, 32, 33, comportant chacun leur chambre 2 de gazéification au droit des cylindres moteurs. Les chambres 2 de gazéification sont en surpression permanente à une pression de l'ordre de plusieurs bars, par leur hélice 11, par l'admission d'air additionnel provenant d'un turbocompresseur éventuel et principalement d'un surpresseur auxilliaire non représenté.
Le réglage de débit du carburant sous pression, admis dans les chambres 10 de pré-mélange, est obtenu, en régime normal de rotation du moteur à combustion interne, par un moyen électronique connu de variation de vitesse de rotation d'une pompe 35, débitant le carburant à une pression de 5 à 7 bars dans une tuyauterie commune 36 distribuant celui-ci à chacun des quatre blocs de gazéification par les tuyaux 37, 38, 39, 40.
Cette variation du débit de carburant de la pompe coopère avec une électrovanne à ouverture variable pour affiner le réglage de ce débit.
L'air primaire est généré par le compresseur de servitude non représenté, dont sont généralement équipés les véhicules lourds, ou par un compresseur auxilliaire.

Pour améliorer encore la gazéification on ajoute un moyen électrique, par exemple une résistance chauffante, pour réchauffer le fioul avant son injection dans la chambre de pré-mélange. L'air primaire, en provenance du compresseur est également chaud et facilite la gazéification au niveau de ladite chambre 10.

## Revendications

1. Dispositif d'injection d'un mélange d'air-carburant pour moteurs à combustion interne utilisant les carburants liquides, comportant une micro-chambre dans laquelle est injecté un carburant liquide par un injecteur et de l'air sous pression générant un mélange admis dans chacun des cylindres dudit moteur,
caractérisé en ce qu'il comprend, pour chacune des chambres d'explosions du moteur, un bloc de gazéification (25) comportant ladite micro-chambre (10) effectuant un pré-mélange air-carburant, alimentée en carburant par un moyen (4) d'injection et en air primaire (20) sous pression, en ce qu'il comporte une hélice (11) qui tourne librement dans une chambre de gazéification (2) dudit bloc (25), entraînée en rotation par la dépression créée par la mise en communication avec la chambre d'explosions correspondante et par ledit pré-mélange sous pression, dirigé vers ses pales de surpression, de brassage et de fractionnement moléculaire à grande vitesse, dudit pré-mélange air/carburant en coopération avec de l'air secondaire additionnel (24), le transformant en un gaz homogène dans ladite chambre (2) de gazéification par cylindre, en ce que ledit bloc (25) est fixé sur le bloc moteur, en communication directe avec l'orifice (3) d'admission du mélange gazeux vers la chambre d'explosions correspondante dudit moteur.

2. Dispositif selon la revendication 1, caractérisé en ce que la micro-chambre de pré-mélange (10) comporte un brise-jet (8) pour favoriser la constitution du pré-mélange.

3. Dispositif selon les revendications 1 et 2, caractérisé en ce que l'hélice (11) de surpression, de brassage et de fractionnement moléculaire à grande vitesse, dudit pré-mélange air/carburant, est une hélice multipales disposée concentriquement à l'axe XX' du bloc de gazéification à la sortie de la chambre de pré-mélange (10), tournant librement dans un palier rendu solidaire du corps (1) de la chambre (2), en ce que ladite hélice (11) est entrainée en rotation par la pression du pré-mélange air-carburant et par la dépression créée par l'aspiration du mélange gazeux de la chambre (2) vers la chambre d'explosion au moment de l'ouverture de la soupape d'admission.

4. Dispositif selon les revendications 1 et 3, caractérisé en ce que l'hélice (11) est entraînée en rotation au démarrage et en régime lent du moteur thermique par un moteur électrique et aux autres régimes par la projection en (26) d'air sous pression sur les pales de ladite hélice.

5. Dispositif selon l'une des revendications 1 à 4, caractérisé en ce l'air primaire alimentant la micro-chambre de pré-mélange (10), est comprimé à une pression de 2 à 4 bars par un compresseur d'air, en ce que l'air secondaire est alimenté à une pression de quelques centaines de millibars.

6. Dispositif selon l'une des revendications 1 à 5, caractérisé en ce qu'une centrale électroniques coordonne les paramètres physiques, fluidiques et mécaniques du fonctionnement du moteur en agissant sur: un moyen de variation du débit de carburant liquide; un moyen de réglage de la pression d'air primaire; un moyen de réglage d'entrée d'air secondaire en fonction des débits de carburant et d'air primaire pour optimiser le rapport massique air-carburant, une centrale d'allumage à haut voltage.

7. Dispositif selon l'une des revendications 1 à 6, caractérisé en ce que chaque cycle de fonctionnement du moteur thermique se déroule selon les phases suivantes:
1) alimentation de carburant liquide sous pression,
2) injection du carburant et d'air primaire, à un débit et à une pression contrôlés, dans la chambre de pré-mélange (10) pour constituer le pré-mélange air-carburant,
3) projection du pré-mélange sous pression en très fines micro-gouttelettes sur les pales de l'hélice de brassage, entretenant sa rotation,
4) aspiration en (3) à la descente du piston, créant une dépression dans la chambre (2) contribuant à la rotation de l'hélice à grande vitesse alternativement par la dépression de la chambre (2) dûe à la descente du piston et par la pression d'injection air-carburant;
5) surpression dans la chambre (2) pendant la fermeture de la soupape d'admission, après l'introduction du mélange sous pression dans la chambre d'explosion,
6) dépression dans la chambre (2) à l'ouverture de la soupape pour un nouveau cycle.

8. Dispositif selon l'une des revendications 1 et 7, caractérisé en ce que la variation du débit du carburant liquide sous pression injecté par une tuyauterie commune (36) distribuant celui-ci à chacun des blocs de gazéification (25) par les tuyaux (37, 38, 39, 40), est obtenue au moyen d'une électrovanne à ouverture variable coopérant avec un moyen de variation de la vitesse de rotation de la pompe (35) pour affiner le réglage de ce débit.

9. Dispositif selon l'une des revendications 1 à 8, adapté sur les moteurs diesel existants, caractérisé en ce qu'un joint-entretoise est ajouté pour abaisser le taux de compression en dessous du seuil d'auto-allumage, et qu'un bloc de gazéification (25) est fixé, à la place du collecteur, au droit de l'ouverture (3) vers chaque chambre d'explosion par l'intermédiaire d'une pièce d'adaptation suivant le type du moteur, en ce qu'une bougie d'allumage est fixée à la place de l'injecteur de chaque cylindre, en ce qu'une pompe (35) à carburant à basse pression est montée à la place de la pompe à haute pression, en ce qu'un compresseur auxilliaire d'alimentation en air primaire est monté prés du moteur thermique, en ce qu'il est ajouté une centrale d'allumage à haut voltage pour alimenter séquentiellement les bougies.

10. Dispositif selon l'une des revendications 1 à 9, caractérisé en ce qu'un moyen électrique réchauffe le carburant avant son injection dans la chambre (10).

## Patentansprüche

1. Einspritzvorrichtung eines Kraftstoff-Luft-Gemisches für interne Kraftstoffmotoren, die mit flüssigen Kraftstoff arbeiten, welche eine Mikrokammer enthalten, in deren Inneren ein flüssiger Kraftstoff mit Hilfe einer Einspritzdüse und Druckluft eingespritzt wird, wobei ein Gemisch erzeugt wird, das in jedem der Zylinder des besagten Motors aufgenommen wird, dadurch gekennzeichnet, dass diese Vorrichtung für jede einzelne der Zündungskammern des besagten Motors, einen Vergasungsblock (25) aufweist, der besagte Mikrokammer (10), in der ein Kraftstoff-Luft-Vorgemisch hergestellt wird, enthält, dass sie mittels einiger Einspritzdüsen (4) mit Kraftstoff und primärer Druckluft (20) versorgt wird, die einen Propeller (11) aufweist, der sich in der Vergasungskammer (2) des genannten Blockes (25) ungehemmt dreht und der durch den geschaffenen Unterdruck, der durch die Realisierung einer fliessenden Verbindung mit der entsprechenden Zündungskammer, durch das vorgenannte Druckvorgemisch, das sich durch den Überdruck, der unter Druck stehenden Bewegung und durch eine schnelle molekulare Verteilung des Kraftstoff-Luft-Vorgemisches in Verbindung mit zusätzlicher Sekundärluft (24) in Richtung ihrer Flügel bewegt, angetrieben wird, wobei dieses in der besagten Vergasungskammer (2) der einzelnen Zylinder in ein homogenes Gas umgewandelt wird, dass besagter Block (25) auf dem Motorblock befestigt ist und in direkter Verbindung mit der Einlassöffnung (A) für das gasförmige Gemisch steht, welches sich in Richtung der entsprechenden Zündungskammer des genannten Motors bewegt.

2. Vorrichtung, nach dem Patentanspruch 1, dadurch gekennzeichnet, dass die Mikrokammer des Gemisches (10) über eine abgestimmte Drosselung verfügt, um die Bildung dieses Vorgemisches zu unterstützen.

3. Vorrichtung, nach den Patentansprüchen 1 und 2, dadurch gekennzeichnet, dass der Propeller (11)für Überdruck, unter Druck stehender Bewegung und schnelle molekulare Verteilung des genannten Kraftstoff-Luft-Vorgemisches, ein Propeller ist, der mehrere Flügel aufweist, die konzentrisch zur Achse XX' des Vergasungsblockes, am Ausgang der Vorgemisch-Kammer (10), angeordnet sind, die sich im Inneren eines Gesamtlagers des Kammer (2)- körpers (1) ungehemmt bewegen, da die Rotationsbewegung des Propellers (11) durch den Druck des Kraftstoff-Luft-Gemisches und durch den provozierten Unterdruck, aufgrund der Ansaugung des gasförmig zerlegten Gemisches in der Kammer (2) in Richtung der Zündungskammer, das sich zum Zeitpunkt der Öffnung des Einlassventils bildet, hervorgerufen wird.

4. Vorrichtung, gemäss den Patentansprüchen 1 und 3, dadurch gekennzeichnet, dass die Rotationsbewegung des Propellers (11) beim Anlassen, oder den weiteren Arbeitsschritten, durch die Orientierung von Druckluft, vermittels einer Zuführungsleitung (26), auf die Peripherie seiner Flügel erzeugt wird.

5. Vorrichtung, nach einem der vorgenannten Patentansprüche, dadurch gekennzeichnet, dass die Primärluft, die die Mikrokammer des Vorgemisches (10) versorgt, durch einen Luftkompressor auf einen Druck von 2 bis 4 Bar gebracht wird und, dass die Sekundärluft im Inneren der Kammer (2) über einen Druck von mehreren Hundert Millibar verfügt.

6. Vorrichtung, nach einem der Patentansprüche 1 bis 5, dadurch gekennzeichnet, dass eine elektronische Zentrale die physischen, flüssigen und mechanischen Funktionsparameter des Motors koordiniert, indem sie, auf die Durchflussmenge des flüssigen Kraftstoffes durch entsprechende Variierungsmittel ; auf den Primärluftdruck durch Regulierungsmittel; auf die Durchflussmenge des Kraftstoffes und der Primärluft durch Regulierungsmittel des Zuflusses an Sekundärluft, Einfluss nimmt, um das Massenverhältnis zwischen Luft/Kraftstoff zu optimieren; eine Zentrale, für die Zündung von Hochspannungs-Zündkerzen darstellt.

7. Vorrichtung, nach einem der Patentansprüche 1 bis 6, dadurch gekennzeichnet, dass jeder Funktionszyklus des Wärmekraftmotors in folgenden Phasen abläuft:
1) Zuführung des unter Druck stehenden Kraftstoffes;
2) Einspritzung von Kraftstoff und Primärluft, unter Kontrolle der Durchflussmenge und des Druckes, in das Innere der Vorgemisch-Kammer (10), um ein Vorgemisch aus Luft und Kraftstoff zu erhalten;
3) Orientierung des unter Druck stehenden Vorgemisches aus mikrofeinen Tröpfchen, auf die Flügel des Propellers (10), um deren Rotation auszulösen;
4) Ansaugvorgang in (A) durch das Absinken des Kolbens und des dabei entstehenden Unterdruckes in der Kammer (2), was zu einer Rotation des Propellers mit hoher Geschwindigkeit führt, abwechselnd durch den Unterdruck in der Kammer (2), aufgrund des Herabsinkens des Kolbens und durch den Einspritzungsdruck des Kraftstoff-Luft-Gemisches;
5) Wenn das Einlassventil geschlossen ist, Erhöhung des atmosphärischen Druckes im Inneren der Kammer, nachdem das unter Druck stehende Gemisch in das Innere der Zündungskammer eingelassen wurde;
6) das Innere der Kammer (2) weist Unterdruck auf, sobald sich das Einlassventil für den nächsten Zyklus öffnet.

8. Vorrichtung, nach den Patentansprüchen 1 und 7, dadurch gekennzeichnet, dass die Änderung der flüssigen, unter Druck stehenden Durchflussmenge, die in ein gemeinsames Rohr (36) fliesst, welches diese wiederum in die einzelnen Vergasungsblöcke (25) durch entsprechende Zuleitungen (37, 38, 39, 40) zuführt, mit Hilfe eines Elektroventils mit variabler Öffnung realisiert wird, das mit einigen Vorrichtungen zur Änderung der Rotationsgeschwindigkeit der Kraftstoffpumpe (35) zusammenwirkt, um die besagte Durchflussmenge anzupassen.

9. Vorrichtung, nach einem der Patentansprüche 1 bis 8, die an bestehende Dieselmotoren angepasst ist, dadurch gekennzeichnet, dass zwischen Motor und Zylinderkopfdeckel eine Dichtung angeordnet wird, die das Kompressionsverhältnis unterhalb der Selbstentzündungsschwelle verringern kann, dass jede Zündungskammer des Motors einen Vergasungsblock (25), statt eines Kollektors enthält, der auf der rechten Seite der Öffnung (A) mit Hilfe eines dem Dieselmotortypes entsprechenden Anpassungsteiles angebracht ist, dass jeder Zylinder eine Zündkerze aufweist, die anstelle des Einspritzers eines jeden Zylinder angeordnet ist, dass sie eine Kraftstoffpumpe (35) mit niedrigem Druck aufweist, die anstelle der Pumpe für Hochdruck angebracht ist, dass sie einen Hilfskompressor für die Primärluftzuführung aufweist, der neben dem internen Kraftstoffmotor montiert ist und, dass sie mit einer Zentrale für Hochspannungsentzündung versehen ist, um die Zündkerzen in aufeinanderfolgender Weise zu versorgen.

10. Vorrichtung, nach einem der Patentansprüche 1 bis 9, dadurch gekennzeichnet, dass einige elektrischen Vorrichtungen den Kraftstoff, vor seiner Einspritzung in das Innere der Vorgemisch-Kammer (10), anwärmen.

## Claims

1. A gas-fuel mixture injection device for internal combustion engines using a liquid fuel, comprising a micro-chamber wherein a liquid fuel is injected by means of an injector and air under pressure is also injected, so as to generate a mixture to be admitted into each of the cylinders of said engine, characterized in that it comprises, for each of the engine explosion chambers, a gasification block (25) having said micro-chamber (10) performing an air-fuel pre-mixture, fed with fuel by a means (4) for the injection of primary air (20) under pressure; in that it comprises a propeller (11) which rotates freely inside a gasification chamber (2) of said block (25), driven by means of the depression generated upon connection with the corresponding explosion chamber and by means of the said pre-mixture under pressure, towards their blades, for the over-pressurizing, mixing and high speed molecular breaking-up of the air-fuel pre-mixture in collaboration with additional secondary air (24), thereby transforming it into homogeneous gas inside the said gasification chamber (2) of each cylinder; and in that the said block (25) is secured on the engine block, directly connected to the gas mixture intake port (A) towards the corresponding explosion chamber of said engine.

2. A device according to claim 1, characterized in that the pre-mixing micro-chamber (10) comprises a choke (8) to facilitate forming the pre-mixture.

3. A device according to claims 1 and 2, characterized in that the propeller (11) for the over-pressurizing, mixing and high speed molecular breaking-up of said air-fuel pre-mixture, is a multiblade propeller, concentrically arranged with the axis XX' of the gasification block at the exit of the premixing chamber (10) and which freely rotates within a bearing integrally formed with the body (1) of the chamber (2); and in that the propeller (11) is rotated by means of the pressure of the air-fuel pre-mixture and by means of the depression generated on aspiration of the broken-up gas mixture from the chamber (2) to the explosion chamber upon the opening of the intake valve.

4. A device according to claims 1 and 3, characterized in that the propeller (11) is rotated at the starting and at other speeds by projecting air under pressure through a pipe (26) against the periphery of the blades thereof.

5. A device according to one of the preceding claims, characterized in that the primary air feeding the pre-mixing micro-chamber (10) is compressed at a pressure ranging from 2 to 4 bars by means of an air compressor; and in that the secondary air is fed into the chamber (2) at a pressure of some hundreds millibars.

6. A device according to one of claims 1 to 5, characterized in that an electronic facility regulates the physical, fluid and mechanical operating parameters of the engine, by actuation on a liquid fuel flow variation means, a primary air pressure adjusting means, a secondary air inlet adjusting means, in function of the fuel and primary air flows, in order to optimise the mass ratio air/fuel, and a high voltage spark plug ignition facility.

7. A device according to one of claims 1 to 6, characterized each operating cycle of the thermal engine is carried out according to the following steps:
1) feeding of the liquid fuel under pressure;
2) injection of the fuel and the primary air, at a controlled flow and pressure, into the pre-mixing micro-chamber (10) for forming an air-fuel pre-mixture;
3) projection of the pre-mixture under pressure in the form of very fine micro-drops against the blades of the mixing propeller (10), causing the rotation thereof;
4) aspiration through (A) upon the down stroke of the piston, generating a depression inside the chamber (2) which contributes to the high speed rotation of the propeller, alternatively by means of the depression in the chamber (2) caused by the downward motion of the piston and bay the air-fuel injection pressure;
5) over-pressurizing the inside of the chamber (2) during the closing of the intake valve after the introduction of the mixture under pressure into the explosion chamber; and
6) putting the chamber (2) under depression upon the opening of the valve at the beginning of a new cycle.

8. A device according to claims 1 and 7, characterized in that the flow variation of the liquid fuel under pressure injected through a common pipe (36), which distributes it into each of the gasification blocks (25) through tubes (37, 38, 39, 40), is achieved by means of a variable opening electrovalve which collaborates with a means for the variation of the rotation speed of the fuel pump (35), so as to adjust such flow.

9. A device according to one of claims 1 to 8, adapted on the existing diesel engines, characterized in that a bed joint is fitted between the engine and the cylinders head to reduce the compression ratio below the auto-ignition threshold; in that a gasification block (25) is fixed, instead of the trap, at the right side of the port (A) to each explosion chamber of the engine, through an adaptation part according to the diesel engine type; in that an ignition spark plug is mounted instead of the injector in each cylinder; in that a low pressure fuel pump (35) is mounted instead of the high pressure pump; in that an auxiliary compressor for the feeding of primary air is mounted adjacent to the internal combustion engine; and in that a high-voltage ignition facility is provided for the sequential feeding of the spark plugs.

10. A device according to one of claims 1 to 9, characterized in that an electric means overheats the fuel prior to the injection of the latter into the pre-mixing micro-chamber (10).
